# EUROPÄISCHE PATENTSCHRIFT

(11) **EP 1 915 770 B1**
(45) Veröffentlichungstag und Bekanntmachung des Hinweises auf die Patenterteilung: **06.12.2017**
(21) Anmeldenummer: 06776639.4
(22) Anmeldetag: 05.08.2006
(51) Int. Cl.: H01J 49/10, H01J 49/16

(54) **VERFAHREN UND VORRICHTUNG ZUM MASSENSPEKTROMETRISCHEN NACHWEIS VON VERBINDUNGEN**
METHOD AND DEVICE FOR THE MASS SPECTROMETRIC DETECTION OF COMPOUNDS
PROCEDE ET DISPOSITIF POUR LA DETECTION DE COMPOSES PAR SPECTROMETRIE DE MASSE

(30) Priorität: 19.08.2005 DE 102005039269
(43) Veröffentlichungstag der Anmeldung: 30.04.2008
(73) Patentinhaber: Helmholtz Zentrum München Deutsches Forschungszentrum für Gesundheit und Umwelt (GmbH), 85764 Oberschleißheim (DE)
(72) Erfinder: MÜHLBERGER, Fabian, 85356 Freising (DE); ZIMMERMANN, Ralf, 51469 Bergisch Gladbach (DE)
(74) Vertreter: Isarpatent
(86) Internationale Anmeldenummer: PCT/EP2006/007773
(87) Internationale Veröffentlichungsnummer: WO 2007/019982

(56) Entgegenhaltungen:
- DE-A1- 10 014 847
- MUEHLBERGER F ET AL: "SINGLE PHOTON IONIZATION (SPI) VIA INCOHERENT VUV-EXCIMER LIGHT: ROBUST AND COMPACT TIME-OF-FLIGHT MASS SPECTROMETER FOR ON-LINE, REAL-TIME PROCESS GAS ANALYSIS" ANALYTICAL CHEMISTRY, AMERICAN CHEMICAL SOCIETY. COLUMBUS, US, Bd. 74, Nr. 15, 1. August 2002 (2002-08-01), Seiten 3790-3801, XP001132450 ISSN: 0003-2700

## Beschreibung

Die Erfindung betrifft ein Verfahren und eine Vorrichtung zum massensprektrometrischen Nachweis von Verbindungen in einem Gasstroms gemäß dem ersten und dem zehnten Patentanspruch.

Eine Gasprobe kann aus einer Vielzahl von Atomen, Molekülen und chemischen Verbindungen bestehen. Im Rahmen eines massenspektrometrischen Nachweises erfolgt eine Ionisation einer Probe über eine Photonen- und/oder Elektronenbestrahlung, wobei je nach Bestrahlungsart und -stärke eine selektive Ionisation der verschiedenen Atome, Moleküle oder chemischen Verbindungen oder eine Fragmentierung von Molekülen und Verbindungen erfolgen kann. Die erzeugten Ionen werden mittels eines elektrischen Felds abgelenkt und einem massenspektrometrischen Nachweis zugeführt.

Die resonanzverstärkte Multiphotonenionisations-Technik (resonanceenhanced multiphoton ionization - **REMPI**), die UV-Laserpulse (weiche Photoionisation) zur selektiven Ionisation von z.B. Aromaten einsetzt, wird als selektive und weiche Ionisationsmethode für die Massenspektrometrie verwendet. Die Selektivität wird u. a. durch die weichen UV spektroskopischen Eigenschaften und die Lage der Ionisationspotentiale bestimmt. Nachteilig bei der REMPI-Methode ist, dass es auf einige Substanzklassen beschränkt ist und der Ionisationsquerschnitt auch für ähnliche Verbindungen teilweise extrem unterschiedlich sein kann.

Die Einphotonenionisation (single photon ionization -**SPI)** mit VUV-Laserlicht erlaubt ebenfalls eine teilselektive und weiche Ionisation. Die Selektivität wird durch die Lage der Ionisationspotentiale bestimmt. Eine typische Anwendung ist der Nachweis von Verbindungen, die nicht mit REMPI nachgewiesen werden können. Nachteilig bei der SPI Methode ist, dass auch hier einige Substanzklassen nicht nachgewiesen werden können. Zudem ist die Selektivität kleiner als bei der REMPI-Methode, so dass bei komplexen Proben verstärkt Interferenzen auftreten können.

Dagegen stellt die unselektive, aber fragmentierende Elektronenstoßionisation (**EI**) mit einem Elektronenstrahl eine Standardtechnik zur Ionisation in der Massenspektrometrie insbesondere flüchtiger anorganischer und organischer Verbindungen dar. Sie wirkt auf alle Substanzen (d.h. nicht selektiv) und führt dabei bei vielen Molekülen häufig zu einer sehr starken Fragmentierung. Sie eignen sich besonders für einen Nachweis der Verbindungen (wie z.B. O₂, N₂, CO₂, SO₂, CO, C₂H₂), die mit einer vorgenannten Photonenionsiation mit UV- und VUV-Strahlung (SPI, REMPI) nur schwer erfassbar sind.

Bei einer Ionisation einer Gasprobe einer Vielzahl von Verbindungen mit der SPI-Methode kann es jedoch vorkommen, dass mehrere Verbindunggen mit gleicher Masse ionisiert werden und daher massenspektrometrisch nicht aufgelöst werden können. Bei der EI-Ionisation einer Gasprobe mit einer Vielzahl von Verbindungen kann es vorkommen, dass mehrere Verbindungen mit gleicher Masse und / oder ähnlichem Fragmentionenmuster ionisiert werden und auch hier einzelne Verbindungen nicht aufgelöst werden können. Insofern bietet es sich an, die Gasprobe zur Vorselektion der Verbindungen durch eine Gaschromatographenkapillare (GC-Kapillare) zu leiten, um somit eine rückverfolgbaren und zu den einzelnen Verbindungen zuordnungsfähigen Zeitversatz im Gasstrom zwischen den Verbindungen vor dem Einlass in die Ionisationskammer zu erzielen.

Ausgehend von den vorgenannten Bestrahlungsarten werden in der DE 100 14 847 A1 eine Technologie zum Nachweis von Verbindungen aus einem Gasstrom vorgeschlagen, die eine Kombination aus vorgenannter SPI- und REMPI-Ionisation nutzt. Dabei erfolgt eine abwechselnde Bestrahlung eines kontinuierlichen Gasstroms mit REMPI und SPI Ionisationspulsen (UV bzw. VUV-Laserimpulse), wobei je Impuls ein eigenes abgeschlossenes Volumenelement ionisiert und einer Massenspektrometer zugeführt wird. Alle Laserimpulse werden mit Hilfe eines Aufbaus mit Festkörperlaser und einer Vielzahl zum Teil auch veränderlicher optischer Elemente erzeugt.

Bei vorgenannter Technologie kommen jedoch nur selektive Strahlungsarten zum Einsatz, sodass bestimmte Substanzen, die nur über einen Elektronenstrahl ionisierbar sind, nicht erfasst werden. Außerdem werden hier die Ionen ausschließlich durch Laserpulse auf der Achse des Flugzeitmassenspektrometers erzeugt. Kontinuierliche Ionenquellen können hier nicht verwendet werden.

Auch weisen die eingesetzten Festkörperlaser zur Erzeugung einer UV- oder VUV-Bestrahlung nur eine sehr begrenzte Repetitionsrate im Bereich von 50 Hz auf. Werden jedoch die Verbindungen eines Gasstrom zuvor in einer CG-Kapillare vorselektiert, ist mit Veränderungen in der Gasstromzusammensetzung, typischer weise mit sehr kurzzeitigen Konzentrationsspitzen, zu rechnen, was eine erhöhte zeitliche Auflösung und redundante Messungen in schneller Folge erforderlich macht. Eine Repetitionsrate in vorgenannter Höhe ist dagegen nicht mehr ausreichend und führt zu Fehlmessungen.

Mühlberger, F. et al.: "Single Photon Ionization (SPOI)via Incoherent VUV-Excimer Light: Robust and Compact Time-Of-Flight Mass Spectrometer For On-Line, Real-Time Process Gas Analysis" (Analytical Chemistry, American Chemical Society, Columbus, US, Bd. 74, No.15, Aug. 1st, 2002 (2008-08-01), S.3790-3801, XP001132450, ISSN: 0003-2700) offenbart eine Excimerlampe für eine selektive Photonenionisierung in Verbindung mit einem massenspektrometrischen Verfahren. Diese eignet sich zwar grundsätzlich für Repititionsraten von 120 Hz und ermöglicht damit zwar eine erhöhte zeitliche Auflösung der Messsignale, bietet jedoch auch ein nur auf bestimmte Substanzen beschränktes Nachweisverfahren mit eingeschränkter Nachweisempfindlichkeit.

Zudem erzeugen übliche, d.h. nicht durchstimmbare Festkörperlaser nur eine Wellenlänge, was den vorgenannten aufwendigen Aufbau mit einer Anzahl von optischen Elementen erforderlich macht.

Ausgehend davon liegt die **Aufgabe der Erfindung** darin, ein Verfahren und eine Vorrichtung zum Nachweis von Verbindungen aus einem Gasstrom mit einem erweiterten Messbereich und einem erheblich verbesserten zeitlichen Auflösungsvermögen vorzuschlagen.

Die Aufgabe wird mit einem Verfahren gemäß des ersten und einer Vorrichtung gemäß des zehnten Patentanspruchs zum massensprektrometrischen Nachweis von Verbindungen in einem Gasstrom gelöst. Die Unteransprüche beschrieben vorteilhafte Ausgestaltungen der Erfindung.

Das Verfahren umfasst eine Ionisierung von Volumeneinheiten in einem Gasstrom unter Bildung von Ionen der Verbindungen, wobei die Ionisierung über den Gasstrom kreuzende Strahlen, der alternierend im Wechsel von Elektronen- und Photonenimpulse oder deren Impulsfolgen (d.h. Elektronenimpulse oder Elektronenimpulsfolgen und Photonenimpulsen oder Photonenimpulsfolgen) gebildet wird, erfolgt. Die Volumeneinheiten sind in sich abgeschlossene Gasstromabschnitte, die durch in ihrer volumetrischen Ausdehnung aus dem Gasstrom und der Zeitdauer und Durchdringung der jeweilig aktivierten den Gastrom kreuzenden Strahlen definieren. Der Gasstrom ist kontinuierlich, d.h. ohne Strömungsunterbrechung) und wird aus einer Zuleitung, vorzugsweise einer Kapillare in den Kreuzungsbereich zwischen Gastrom und Strahlen geleitet.

Wesentlich hierbei ist eine hohe Taktfrequenz für den alternierenden Wechsel von Elektronen- und Photonenimpulse oder deren Impulsfolgen auf über 50 Hz, vorzugsweise über 100 Hz (Wechselfrequenz der Umschaltung zwischen Photonen- und Elektronenimpulsen). Weiterhin wird bevorzugt, dass zwischen den Wechseln der Gasstrom mit VUV-Licht oder Elektronen entweder kontinuierlich (als Impulse) oder mit Frequenzen bis zu 150 kHz, bevorzugt bis zu 100 kHz (als Impulsfolgen, Repetitionsrate) bestrahlt wird. Insbesondere eine Erzeugung einer Photonenimpulsfolge mit einem Laser wie z.B. einen Excimerlaser nur sehr eingeschränkt, d.h. mit deutlich geringeren Frequenzen (Laserrepetitionsraten bis maximal ca. 4 kHz) möglich. Laser eignen sich zwar besonders zur Erzeugung von monochromatischer Photonenstrahlung mit sehr hoher Energie und Güte bis in den UV-Bereich (λ > 193 nm), aufgrund der schlechten Transmissionseigenschaften in Gläsern und Kristallen aber nicht zur Erzeugung von Photonen im VUV-Bereich (λ < 157 nm). Weiteres wesentliches Merkmal der Erfindung umfasst daher die Mittel zur Erzeugung der Vakuum-UV-Photonenimpulse (VUV) durch eine bevorzugt Elektronenstrahlgepumpte Excimerlampe. Eine Elektronenstrahlgepumpte Excimerlampe weist einen brillianten Leuchtpunkt auf, d.h. sie erzeugt eine punktförmige und damit besser fokussierbare Photonenstrahlung und unterscheidet sich damit von Entladungs-Exicimerlampen. Elektronenstrahlgepumpte Excimerlampen erzeugen zudem ein präziseres monochromatisches
Emissionsspektrum.

In einem gasgefüllten Raum bilden sich durch Stöße mit beschleunigten Elektronen energetisch angeregte Edelgasatome oder -moleküle (z.B. Ar⁺, Kr⁺ oder NeH₂), wobei die Elektronen in Abhängigkeit des Gas-Fülldruck mit Edelgas- oder Halogenatomen zu Excimeren ("excited dimers") oder Exciplexen ("excited komplexes") reagieren. Die Lichtemission erfolgt beim spontanen Zerfall dieser Excimere mit einer bestimmten charakteristischen Wellenlänge unterhalb von 150 nm (z.B. Ar⁺, λₘₐₓ = 126 nm, Kr⁺: λₘₐₓ = 150 nm) bzw. Exciplere (NeH₂, λₘₐₓ = 121,6 nm), wobei deren mittlere Lebensdauer im Bereich einiger Nanosekunden die vorgenannte maximale Repetitionsrate maßgeblich ermöglicht.

Excimerlampen erzeugen zwar VUV-Strahlung kontinuierlich oder als Impulsfolgen mit einer Repetitionsrate, weisen aber für eine resonanzverstärkte Multiphotonenionisation (REMPI) eine zu geringe Intensität im UV-Bereich auf, was eine erhebliche Einschränkung des Verfahrens (nämlich auf eine SPI-EI-Kombination) erwarten lässt. Durch eine vorgenannte Photonenimpulsfolge mit einer Vielzahl von gleichen Einzelimpulsen und der dadurch gewonnenen Anzahl von redundanten Einzelmesswerten lässt sich durch statistische Mittel die Nachweisempfindlichkeit signifikant verbessern.

Für die Erzeugung der Triggerung des elektrischen Feld für das Massenspektrometer und die Taktfrequenz der Impulse und Impulsfolgen sowie Repetitionsraten der Impulsfolgen fasst die Vorrichtung eine Umschaltvorrichtung (Triggerschaltung), vorzugsweise auf der Basis eines schnellen Prozessrechners.

Wesentlich bei der kontinuierlichen Ionisation zwischen den Wechseln ist, dass der Ionenstrom kontinuierlich durch den Ionenabzugsbereich eines Massenspektrometer (Flugzeitmassenspektrometer) geleitet wird und hier mit hoher Frequenz Ionenpakete in das Massenspektrometer extrahiert werden.

Im Anschluss der Ionisation erfolgt eine Ablenkung der Ionen (ionisierte Verbindungen und Verbindungsfragmente) durch ein elektrisches Feld (Ionenabzugsfeld) hin zu einem massenspektrometrischen System zur Erfassung der Ionen mit einem massenspektrometrischen Verfahren. Vorzugweise findet die Ionisation direkt in einem elektrischen Feld statt.

Wesentlich hierbei ist jedoch, dass das elektrisches Feld insbesondere bei den vorgenannten erhöhten Taktfrequenzen und der relativ geringen Photonenimpulsintensität der zur Anwendung kommenden Excimerlampe mit einem Zeitversatz zu den Photonen- und Elektronenimpulsen mit vorgenannter Taktfrequenz getaktet aktiviert wird.

Kurze Impulse und ein definierter Abzug der Ionen aus dem Strahl bewirken in vorteilhafter Weise eine erheblich verbesserte Massenauflösung im Massenspektrometer (Flugzeitmassenspektrometer). Mit hohen Taktfrequenzen hingegen lässt sich die zeitliche Messauflösung verbessern. Auf die Möglichkeit, z.B. mehrere Einzelmesswerte zu Trendaussagen, Mittelung von Einzeldaten mehrer Einzelspektren sowie Integration von Einzelmesswerte über die Zeit, d.h. auf eine individuelle Auswertung in wesentlich erweiterter Form wird hingewiesen.

Die durch die vorgenannten Elektronen- oder Photonenimpulse nicht ionisierten Gasstrombestandteile verhalten sich in einem elektrischen Feld neutral und werden auch nicht abgelenkt. Sie können nach dem Abzug der Ionen im elektrischen Feld erneut mit einem zweiten Elektronen- oder Photonenimpuls (zweiter Strahl) anderer Energiedichte oder Wellenlänge beaufschlagt und ionisiert werden, wobei die dann entstandenen Ionen in einem zweiten elektrischen Feld (Ionenabzugsfeld) hin zu einem massenspektrometrischen System zur Erfassung der Ionen mit einem massenspektrometrischen Verfahren ablenkbar sind. Dieser Verfahrensschritt ist auch mehr als zweimal hintereinander anwendbar, wobei vorzugsweise über eine entsprechende Steuerung oder Impulstriggerung sichergestellt ist, dass der zweite Stahl ausschließlich Volumenbereiche in den vorgenannten Volumeneinheiten erfasst.

Für eine Analyse bei bestimmten Gasstromzusammensetzungen ist zudem eine Vorselektion von Verbindungen vor einer Ionisation ist eine Gestaltung der kapillare als GC-Kapillare vorteilhaft.

In einer weiteren vorteilhaften Ausführung erfolgt eine gravimetrische Aufspaltung von leichteren und schwereren Verbindungen über eine engradige Gasstromumleitung z.B. in der Kapillare mit einer anschließenden Gasstromverzweigung in zwei Gasstromteilströme (Trenndüse), wobei sich jeder Gasteilstrom separat mit dem vorgenannten Verfahren analysieren lässt.

Ebenso liegt die entsprechende Verbindung des Verfahrens und Vorrichtung in Verbindung mit einem Massenspektrometer (TOF) mit orthogonaler Ionenerzeugung im Rahmen der Erfindung. Dabei werden Ionen im Gasstrom in vorgenannter Art mit Photonen- und Elektronenimpulsen oder deren Impulsfolgen erzeugt, jedoch nicht direkt im gepulsten Ionenabzugsfeld sondern im Gasstrom vor dem Ionenabzugsfeld. Vor Eintritt in das Ionenabzugsfeld werden die Ionen durch elektrostatische Ionenlinsen geleitet, wobei die Ionen fokussiert werden. Der Vorteil dieser Vokussierung liegt in der hohen Dichte und Ortsschärfe der Ionen bei Erreichen des elektrischen Abzugsfeldes und bewirkt damit eine höhere Trennschärfe bzw. Massenauflösung. Dies stellt insbesondere eine Verbesserung bei Verwendung einer kontinuierlich leuchtenden Excimerlampe dar.

Die Erfindung wird im Folgenden an einem Ausführungsbeispiel mit den folgenden Figuren näher erläutert. Es zeigen
**Fig.1** eine prinzipiellen Aufbau der Ausführungsform (GC-EI-SPI-Vorrichtung) sowie
**Fig.2** den zeitlichen Ablauf der Triggersignale der Umschaltvorrichtung (Triggerschaltung) und der massenspektrometrisch erfassten Signale.

Die Vorrichtung zum Nachweis von Verbindungen aus einem Gasstrom gemäß dem in **Fig.1** dargestellten Ausführungsbeispiel umfasst eine Zuleitung **1** für den Gasstrom **2** mit einer Erdung **3** an der Gasaustrittsöffnung **4**, wobei die Zuleitung **1** eine Gaschromatographenkapillare (GC-Kapillare **5**) einen Gaseinlass **6** sowie einen Gasauslass **7** umfasst. Nach Verlassen der Gasaustrittsöffnung strömt der Gasstrom in die Ionisierungsbereiche **8**, der sich je nach Ionisierungsart über das Durchdringungsvolumen des Gasstroms **2** sowie der Photonenimpulsstrahlen **9** oder der Elektronenimpulsstrahlen **10** erstreckt. In diesen Ionisierungsbereichen findet die jeweilige Ionisierung von Volumen-einheiten statt. Vorzugsweise schneiden sich Gasstrom, Photonenimpulsstrahlen und Elektronenimpulsstrahlen dabei an einem einzigen Schnittpunkt, sodass die Ionisierungsbereiche für beide vorgenannten Ionisierungsarten so weit wie technisch möglich deckungsgleich sind.

Die Vorrichtung weist zudem eine Ecimerlampe **11** und eine Elektronenkanone **12** als Mittel zur Erzeugung von Photonen- bzw. Elektronenimpulsen oder -impulsfolgen (Photonen- bzw. Elektronenstrahlquelle) zur Ionisierung von Volumeneinheiten im Gasstrom für die Bildung von Ionen der Verbindungen auf, wobei die Impulse oder Impulsfolgen wie zuvor beschrieben als Photonen- bzw. Elektronenimpulsstrahlen **9** bzw. **10** den Gasstrom **2** im Ionisierungsbereich **8** kreuzen.

Der Ionsisierungsbereich **8** liegt im Wirkbereich **13** eines pulsweise aktivierbaren und deaktivierbaren elektrischen Feldes zwischen zwei Beschleunigungselektronen, der Repeller **14** (positiv geladen) und der Extraktionselektrode **15** (negativ geladen) eines massenspektrometrischen Systems **16** zur Erfassung von Ionen, die durch das vorgenannte elektrische Feld in Richtung der Extraktionselektrode beschleunigt durch eine mittig in der Extraktionselektrode angeordneten Extraktionselektrodenöffnung **17** aus dem Gasstrom **2** abgelenkt werden. Das massensprektrometrische System besteht vorzugsweise aus einem Flugzeit-Massenspektrometer zur Erfassung der Wanderzeitenzeiten der über eine Einschaltimpulshöhe und -dauer für das elektrische Feld definiert im elektrischen Feld beschleunigten Ionen zum Ionendetektor **18**. Dort erfolgt eine Erfassung der abgegebenen Ladung der Ionen über eine nach geschaltete, üblicherweise PC-gestützte Datenauswertungseinheit **19.** Die Masse der detektierten Ionen werden üblicherweise durch die unterschiedlichen Flugzeiten bestimmt (kleine Massen werden schneller beschleunigt) und bewegen sich typischerweise im Bereich von 5 bis 100 Mikrosekunden, was im vorliegenden Fall Repetitionsraten bis 20 KHz ermöglicht.

Eine in **Fig.1** nicht dargestellte Umschaltvorrichtung für ein wechselseitiges alternierendes Aktivieren der Photonen- und Elektronenimpulse oder -impulsfolgen mit einer Wechselfrequenz größer 50 Hz, bevorzugt ca. 200 Hz. Die Umschaltvorrichtung, vorzugsweise auf der Basis eines Prozessrechners oder eines PC, der bevorzugt auch die vorgenannte Datenauswertungseinheit umfasst, dient ebenso der Steuerung der sich im Rahmen vorgenannter Impulsfolgen wiederholenden vorzugsweise gleichartiger Einzelimpulse. Ferner dient die Umschaltvorrichtung der Aktivierung des elektrischen Feldes. Die Aktivierung beginnt mit einem bestimmten Zeitversatz zu dem ersten Impuls nach einem Strahlungswechsels (von Photonen- auf Neutronenstrahlung oder umgekehrt) und endet vor Ablauf einer Periodenlänge der Wechselfrequenz nach diesem Impuls, d.h. beginnend mit den ersten Impuls der Photonen- oder der Elektronenimpulse oder Impulsfolgen.

Den zeitlichen Ablauf der Triggersignale der Umschaltvorrichtung (Triggerschaltung) und der massenspektrometrisch erfassten Signale zeigt beispielhaft **Fig.2**. Die Zeitachsen **20** sind durch mehrere aufeinander folgende Sequenzen **21 bis 25** unterteilt, wobei jede Sequenz qualitativ eine Periodenlänge der Taktfrequenz für den alternierenden Wechsel von Elektronen- und Photonenimpulse oder deren Impulsfolgen (Wechselfrequenz) wiedergibt. Die vertikale Achse gibt die Triggerimpulshöhe **26** wieder, wobei die Zeitachsen **21** für jede der dargestellten Triggersignalverläufe **A bis E** das jeweilige Nullniveau der qualitativ aufgetragenen Triggersignalhöhen ("High" bei Triggerimpuls) bzw. der Detektorsignale an den Ionendetektor wiedergeben.

Der Triggersignalverlauf **A** gibt die Triggerimpulse für die Elektronenkanone wieder. Bei der Stellung "High" wird das Probengas mit einem Elektronenimpuls oder mehreren Elektronenimpulsfolgen beschossen. Vorteilhaft wird während einer Sequenz (**21**, **23**, **25**) das Probegas mit mehreren Elektronenstrahlpulsen beschossen.

Der Triggersignalverlauf **B** gibt die Triggerimpulse für die Photonenquelle, d.h. der VUV-Lampe (Excimerlampe) wieder. Bei der Stellung "High" wird das Probengas mit einem Photonenimpuls (VUV) oder bevorzugt mehreren Photonenimpulsfolgen (VUV) beschossen. Vorteilhaft wird während einer Sequenz (**22**, **24**) das Probegas mit mehreren Photonenimpulsen beschossen.

Der Triggersignalverlauf **C** gibt die Triggerimpulse für das elektrische Feld (Ionenabzugsfeld) wieder. Bei der Stellung "High" wird zwischen Extraktionselektrode und Repeller eine gepulste oder eine kontinuierliche Hochspannung im Bereich von bis 1 kV, bevorzugt jedoch zwischen 200 und 1000 V angelegt und die Ionen auf vorgenannte Weise in das Massensprektrometer (TOF) abgezogen. Das Ionenabzugsfeld wird mit einem Zeitversatz, im vorliegenden Fall bevorzugt aber nicht zwingend erst nach Beendigung der Photonen- oder Elektronenimpulsen oder Impulsfolgen aktiviert.

Der Triggersignalverlauf **D** gibt die Triggerimpulse für die Datenerfassung wieder. Je nach Schaltstellung leitet eine Signalweiche die erfassten Detektorsignale (Massenspektren gemäß Signalverlauf **E**) zu einer Datenerfassung für die jeweiligen Impulsarten (z.B. EI oder SPI) z.B. auf zwei Datenerfassungsspeichern und Auswertungseinheiten (z.B. Mittelwertbildung insbesondere bei Impulsfolgen). Der Signalverlauf gibt die Detektorsignale aus Einzelimpulsen wieder.

Für die massenspektrometrische Bestimmung der Ionen aus Elektronenimpulsen und Photonenimpulsen bzw. mit deren Impulsfolgen kann optional jeweils einem eigenen Massenspektrometer ionisierten Verbindungen erfolgen, wobei die vorgenannte Weichenschaltung (Signalverlauf D) zur Steuerung des elektrischen Felds herangezogen wird, die vorgenannte Extraktionselektrode und Repeller als Elektroden mit einer Hochspannung mit sequenzweise wechselnden Vorzeichen beaufschlagt werden und beide Elektroden mit je einer Ionenabzugsöffnung (jeweils als Extraktionselektrodenöffnung wirkend) versehen sind. Die Ablenkung der Ionen zu einem der Massenspektrometer erfolgt allein über die Ausrichtung des elektrischen Feldes.

### Bezugszeichenliste:

- 1: Zuleitung
- 2: Gasstrom
- 3: Erdung
- 4: Gasaustrittsöffnung
- 5: GC-Kapillare
- 6: Gaseinlass
- 7: Gasauslass
- 8: Ionisierungsbereich
- 9: Photonenimpulsstrahl
- 10: Elektronenimpulsstrahl
- 11: Ecimerlampe
- 12: Elektronenkanone
- 13: Wirkbereich
- 14: Repeller
- 15: Extraktionselektrode
- 16: massenspektrometrisches System
- 17: Extraktionselektrodenöffnung
- 18: Ionendetektor
- 19: Datenauswertungseinheit
- 20: Zeitachse
- 21: 1. Sequenz
- 22: 2. Sequenz
- 23: 3. Sequenz
- 24: 4. Sequenz
- 25: 5. Sequenz
- 26: Triggerimpulshöhe

## Patentansprüche

1. Verfahren zum massenspektrometrischen Nachweis von Verbindungen in einem Gasstrom (2), umfassend die folgenden Verfahrensschritte:
a) Ionisierung von Volumeneinheiten im Gasstrom (2) unter Bildung von Ionen der Verbindungen, wobei die Ionisierung über den Gasstrom in einem Ionisierungsbereich (8) kreuzende Strahlen (9, 10), der alternierend im Wechsel von Elektronenimpulse oder -impulsfolgen und Photonenimpulse oder - impulsfolgen gebildet wird, erfolgt,
b) Ablenkung der Ionen im Wirkbereich (**13**) eines elektrischen Feldes zu einem massenspektrometrischen Verfahren sowie
c) Erfassung der Ionen mit einem massenspektrometrischen Verfahren,
**dadurch gekennzeichnet, dass**
d) die Photonenimpulse oder -impulsfolgen durch eine Excimerlampe **(11)** erzeugt werden,
e) der Wechsel zwischen den Elektronenimpulsen oder -impulsfolgen und den Photonenimpulsen oder -impulsfolgen mit einer Wechselfrequenz oberhalb von 50 Hz erfolgt sowie
f) der Gasstrom vor der Ionisierung durch eine Gaschromatographenkapillare **(5)** zur Trennung verschiedener Verbindungen im Gasstrom geleitet wird.

2. Verfahren nach Anspruch 1, wobei die Ionisierung im Wirkbereich stattfindet.

3. Verfahren nach Anspruch 1, wobei die Ionisierung vor Eintritt in den Wirkbereich durch Strahlformelektroden fokussiert werden.

4. Verfahren nach einem der vorgenannten Ansprüche, wobei das elektrische Feld mit einem Zeitversatz zu den Photonen- und/oder den Elektronenimpulsen oder den jeweiligen Impulsfolgen getaktet aktiviert wird, wobei die Aktivierung vor Ablauf einer Periodenlänge der Wechselfrequenz beginnend mit den Photonen- und/oder den Elektronenimpulsen oder Impulsfolgen endet.

5. Verfahren nach einem der vorgenannten Ansprüche, wobei das massenspektrometrische Verfahren an jeweils einem eigenen Massenspektrometer für die mit Elektronenimpulse und mit Photonenimpulse bzw. mit deren Impulsfolgen ionisierten Verbindungen erfolgt.

6. Verfahren nach Anspruch 5, wobei die Ablenkung der Ionen zu einem der Massenspektrometer über die Ausrichtung des elektrischen Feldes erfolgt.

7. Verfahren nach einem der vorgenannten Ansprüche, wobei das massenspektrometrische Verfahren eine quantitative Bestimmung von einzelnen Verbindungen aus mehreren Einzelspektren umfasst.

8. Verfahren nach Anspruch 7, wobei die quantitative Bestimmung eine Integration der Einzelmesswerte je Verbindung über die Zeit umfasst.

9. Verfahren nach Anspruch 7, wobei die quantitative Bestimmung eine Mittelung aus Einzeldaten mehrerer Einzelspektren umfasst.

10. Vorrichtung zum massensprektrometrischen Nachweis von Verbindungen in einem Gasstrom, umfassend
a) eine Zuleitung **(1)** für den Gasstrom **(2)**,
b) Mittel **(11, 12)** zur Erzeugung von Photonen- und Elektronenimpulsen oder -impulsfolgen zur Ionisierung von Volumeneinheiten im Gasstrom für die Bildung von Ionen der Verbindungen, wobei die Impulse oder Impulsfolgen als Strahlen **(9, 10)** den Gasstrom in einem Ionisierungsbereich **(8)** kreuzen,
c) eine Umschaltvorrichtung für ein wechselseitiges alternierendes Aktivieren der Photonen- und Elektronenimpulse oder -impulsfolgen mit einer Wechselfrequenz sowie
d) ein elektrisches Feld mit einem Wirkbereich **(13)** zur Ablenkung der Ionen auf ein massenspektrometrisches System (16) zur Erfassung der Ionen,
**dadurch gekennzeichnet, dass**
e) Photonenstrahlquelle eine Excimerlampe **(11)** ist,
f) das elektrische Feld durch die Umschaltvorrichtung mit einem Zeitversatz zu den Photonen- und Elektronenimpulsen oder - impulsfolgen pulsweise aktiviert wird,
g) die Wechselfrequenz größer 50 Hz ist sowie
h) die Zuleitung **(1)** eine Gaschromatographenkapillare **(5)** umfasst.

11. Vorrichtung nach Anspruch 10, wobei der Ionisierungsbereich im Wirkbereich **(13)** des elektrischen Feldes liegt.

12. Vorrichtung nach Anspruch 10, wobei zwischen Ionsierungsbereich **(8)** außerhalb des Wirkbereichs **(13)**, der Gasstrom (2) durch den Wirkbereich geleitet wird und zwischen Ionisierungsbereich und Wirkbereich mindestens eine Strahlformelektrode angeordnet ist.

13. Vorrichtung nach einem der Ansprüche 10 bis 12, wobei die Aktivierung des elektrischen Felds je Impuls oder Impulsfolge vor Ablauf einer Periodenlänge der Wechselfrequenz beginnend mit den Photonen- und/oder den Elektronenimpulsen oder Impulsfolgen endet.

14. Verfahren nach einem der Ansprüche 10 bis 13, wobei das massenspektrometrische System jeweils ein eigenes Massenspektrometer für die mit Elektronenimpulse und mit Photonenimpulse ionisierten Verbindungen umfasst.

15. Verfahren nach Anspruch 14, wobei die Umschaltvorrichtung eine Steuerung der Ausrichtung des elektrischen Feldes je nach Ablenkung der Ionen zu einem der Massenspektrometer aufweist.

## Claims

1. Method for analysing compounds in a flow of gas (2) by mass spectrometry, comprising the following steps:
a) ionising volume units in the flow of gas (2) to form ions of the compounds, the ionisation taking place by way of beams (9, 10) which cross the flow of gas in an ionisation region (8) which is formed by electron pulses or pulse sequences and photon pulses or pulse sequences in alternation,
b) deflecting the ions in the active region (13) of an electric field for a mass spectrometry method, and
c) detecting the ions by a mass spectrometry method, **characterised in that**
d) the photon pulses or pulse sequences are generated by an excimer lamp (11),
e) the alternation between the electron pulses or pulse sequences and the photon pulses or pulse sequences takes place at an alternation frequency of above 50 Hz, and
f) upstream from the ionisation the flow of gas is passed through a gas chromatography capillary (5) to separate different compounds in the flow of gas.

2. Method according to claim 1, wherein the ionisation takes place in the active region.

3. Method according to claim 1, wherein the ionisation is focussed by beam-shaping electrodes upstream from the entry into the active region.

4. Method according to any of the preceding claims, wherein the electric field is activated in a clocked manner with a time offset from the photon and/or electron pulses or the associated pulse sequences, the actuation ending before the expiry of a period length of the alternation frequency which begins with the photon and/or electron pulses or pulse sequences.

5. Method according to any of the preceding claims, wherein the mass spectrometry method takes place on an individual mass spectrometer for each of the compounds ionised using electron pulses and photon pulses or the pulse sequences thereof.

6. Method according to claim 5, wherein the ions are deflected to one of the mass spectrometers by orientating the electric field.

7. Method according to any of the preceding claims, wherein the mass spectrometry method comprises quantitative determination of individual compounds from a plurality of individual spectra.

8. Method according to claim 7, wherein the quantitative determination comprises integration of the individual measurement values for each compound with respect to time.

9. Method according to claim 7, wherein the quantitative determination comprising averaging individual data of a plurality of individual spectra.

10. Device for analysing compounds in a flow of gas by mass spectrometry, comprising
a) a supply line (1) for the flow of gas (2),
b) means (11, 12) for generating photon and electron pulses or pulse sequences for ionising volume units in the flow of gas to form ions of the compounds, the pulses or pulse sequences crossing the flow of gas in an ionisation region (8) as beams (9, 10),
c) a switching device for activating the photon and electron pulses or pulse sequences in alternation at an alternation frequency, and
d) an electric field having an active region (13) for deflecting the ions onto a mass spectrometry system (16) for detecting the ions,
**characterised in that**
e) the photon beam source is an excimer lamp (11),
f) the electric field is activated by the switching device in pulses, with a time offset from the photon and electron pulses or pulse sequences,
g) the alternation frequency is greater than 50 Hz, and
h) the supply line (1) comprises a gas chromatography capillary (5).

11. Device according to claim 10, wherein the ionisation region is located in the active region (13) of the electric field.

12. Device according to claim 10, wherein the flow of gas (2) is passed through the active region, between the ionisation region (8) outside the active region (13), and at least one beam-shaping electrode is arranged between the ionisation region and the active region.

13. Device according to any of claims 10 to 12, wherein the activation of the electric field for each pulse or pulse sequence ends before the expiry of a period length of the alternation frequency which begins with the photon and/or electron pulses or pulse sequences.

14. Method according to any of claims 10 to 13, wherein the mass spectrometry method takes place on an individual mass spectrometer for each of the compounds ionised using electron pulses and photon pulses or the pulse sequences thereof.

15. Method according to claim 14, wherein the switching device comprises a control system for orientating the electric field for deflecting the ions for deflecting the ions to one of the mass spectrometers.

## Revendications

1. Procédé de détection de composés par spectrométrie de masse dans un flux gazeux (2), comprenant les étapes de procédé suivantes :
a) ionisation d'unités volumétriques dans le flux gazeux (2) par la formation d'ions de composés, l'ionisation s'effectuant par l'intermédiaire de rayons (9, 10) croisant le flux gazeux dans une zone d'ionisation (8) qui est formée par des impulsions ou séquences d'impulsions électroniques et des impulsions ou séquences d'impulsions photoniques en alternance,
b) déviation des ions dans la zone d'action (13) d'un champ électrique vers un procédé par spectrométrie de masse et
c) détection des ions avec un procédé par spectrométrie de masse,
**caractérisé en ce que**
d) les impulsions ou les séquences d'impulsions photoniques sont générées par une lampe Excimer (11),
e) l'alternance entre les impulsions ou séquences d'impulsions électroniques et les impulsions ou séquences d'impulsions photoniques se fait à une fréquence de l'alternance supérieure à 50 Hz et
f) le flux gazeux est dirigé avant l'ionisation à travers une chromatographie capillaire en phase gazeuse (5) pour séparer différents composés dans le flux gazeux.

2. Procédé selon la revendication 1, dans lequel l'ionisation est effectuée dans la zone d'action.

3. Procédé selon la revendication 1, dans lequel l'ionisation est focalisée par des électrodes de mise en forme de faisceau avant l'entrée dans la zone d'action.

4. Procédé selon une des revendications précédentes, dans lequel le champ électrique est activé de manière cadencée avec un décalage dans le temps par rapport aux impulsions photoniques et/ou aux impulsions électroniques ou aux séquences d'impulsions respectives, l'activation se terminant avant le déroulement d'une longueur de période de la fréquence de l'alternance qui commence avec les impulsions photoniques et/ou électroniques ou les séquences d'impulsions.

5. Procédé selon une des revendications précédentes, dans lequel le procédé par spectrométrie de masse est effectué au niveau de chaque spectromètre de masse propre pour les composés ionisés avec des impulsions électroniques et avec des impulsions photoniques ou avec leurs séquences d'impulsions.

6. Procédé selon la revendication 5, dans lequel la déviation des ions vers l'un des spectromètres de masse se fait par l'intermédiaire de l'orientation du champ électrique.

7. Procédé selon une des revendications précédentes, dans lequel le procédé par spectrométrie de masse comprend une détermination quantitative de composés individuels de plusieurs spectres individuels.

8. Procédé selon la revendication 7, dans lequel la détermination quantitative comprend une intégration des valeurs de mesure individuelles par composé dans le temps.

9. Procédé selon la revendication 7, dans lequel la détermination quantitative comprend une moyenne de données individuelles de plusieurs spectres individuels.

10. Dispositif de détection de composés par spectrométrie de masse dans un flux gazeux, comprenant
a) une alimentation (1) en flux gazeux (2),
b) des moyens (11, 12) de production d'impulsions ou de séquences d'impulsions photoniques et électroniques pour ioniser des unités volumétriques dans le flux gazeux pour la formation d'ions de composés, les impulsions ou séquences d'impulsions croisant sous forme de rayons (9, 10) le flux gazeux dans une zone d'ionisation (8),
c) un moyen de commutation pour une activation en alternance des impulsions ou séquences d'impulsions photoniques et électroniques à une fréquence de l'alternance et
d) un champ électrique avec une zone d'action (13) pour dévier les ions sur un système de spectrométrie de masse (16) afin de détecter les ions,
**caractérisé en ce que**
e) la source de rayons photoniques est une lampe Excimer (11),
f) le champ électrique est activé de manière impulsée par le moyen de commutation avec un décalage dans le temps par rapport aux impulsions ou séquences d'impulsions photoniques et électroniques,
g) la fréquence de l'alternance est supérieure à 50 Hz et
h) l'alimentation (1) comprend une chromatographie capillaire en phase gazeuse (5).

11. Dispositif selon la revendication 10, dans lequel la zone d'ionisation se situe dans la zone d'action (13) du champ électrique.

12. Dispositif selon la revendication 10, dans lequel entre la zone d'ionisation (8) à l'extérieur de la zone d'action (13), le flux gazeux (2) est dirigé à travers la zone d'action et entre la zone d'ionisation et la zone d'action au moins une électrode de mise en forme de faisceau est agencée.

13. Dispositif selon une des revendications 10 à 12, dans lequel l'activation du champ électrique par impulsion ou séquence d'impulsion se termine avant le déroulement d'une longueur de période de la fréquence de l'alternance qui commence avec les impulsions photoniques et/ou les impulsions électroniques ou séquences d'impulsions.

14. Procédé selon une des revendications 10 à 13, dans lequel le système par spectrométrie de masse comprend un spectromètre respectif de masse propre pour les composés ionisés avec des impulsions électroniques et avec des impulsions photoniques.

15. Procédé selon la revendication 14, dans lequel le moyen de commutation présente une commande de l'orientation du champ électrique en fonction de la déviation des ions vers l'un des spectromètres de masse.
